# EUROPÄISCHE PATENTSCHRIFT

(11) **EP 1 924 187 B1**
(45) Veröffentlichungstag und Bekanntmachung des Hinweises auf die Patenterteilung: **09.03.2016**
(21) Anmeldenummer: 06792916.6
(22) Anmeldetag: 21.08.2006
(51) Int. Cl.: A47L 9/06

(54) **STAUBSAUGERBODENDÜSE MIT ANZEIGE**
FLOOR NOZZLE FOR A VACUUM CLEANER, COMPRISING A DISPLAY ELEMENT
SUCEUR A TAPIS ET SOLS DURS POURVU D'UN INDICATEUR, POUR UN ASPIRATEUR

(30) Priorität: 02.09.2005 DE 102005041807
(43) Veröffentlichungstag der Anmeldung: 28.05.2008
(73) Patentinhaber: BSH Hausgeräte GmbH, 81739 München (DE)
(72) Erfinder: GEIS, Marko, 97640 Oberstreu (DE); KEMMERZELL, Wolfgang, 36129 Gersfeld (DE); KLEINHENZ, Albert, 97659 Schönau (DE); SEITH, Thomas, 97616 Bad Neustadt (DE)
(86) Internationale Anmeldenummer: PCT/EP2006/065485
(87) Internationale Veröffentlichungsnummer: WO 2007/025887

(56) Entgegenhaltungen:
- EP-A2- 0 265 651
- DE-U1- 9 200 692
- US-A- 4 073 031

## Beschreibung

Die vorliegende Erfindung betrifft eine Staubsaugerbodendüse mit einem Gehäuse und mindestens einer Borstenleiste, wobei die Borstenleiste mindestens eine erste Stellung und eine zweite Stellung einnehmen kann, und wobei mindestens ein Anzeigeelement in Abhängigkeit von der Stellung der Borstenleiste durch mindestens einen Durchbruch im Gehäuse tritt, und wobei das Anzeigeelement mechanisch betätigt wird.

Staubsauger gemäß dem Stand der Technik lassen sich prinzipiell in zwei unterschiedliche Bauformen unterteilen:
Bei sogenannten Bodenstaubsaugern sind in einem zumeist auf Rollen gelagerten Gehäuse Motor, Gebläse, Filtereinheit und elektronische Einrichtungen angeordnet. Ein oft teleskopartig in der Länge verstellbarer Saugrohr ist an einem Ende mittels eines flexiblen Saugschlauchs mit dem Gehäuse beziehungsweise dem Gebläse des Bodenstaubsaugers verbunden und weist an seinem anderen Ende eine Bodendüse auf, die mit der zu reinigenden Oberfläche in Kontakt tritt.

Eine zweite Bauform bilden die sogenannten Handstaubsauger. Im Unterschied zu den Bodenstaubsaugern ist hier das Saugrohr starr mit dem Staubsaugergehäuse verbunden. Auch hier sind Motor, Gebläse, Elektrik und Filtereinheit in dem Gehäuse angeordnet. Dieses weist zusätzlich auf der dem Saugrohranschluss gegenüberliegenden Seite einen in Verlängerung des Saugrohrs angebrachten Griff zur Handhabung auf.

Mittels der Bodendüse wird der von Motor und Gebläse erzeugte Unterdruck auf die zu reinigenden Oberflächen angewendet. Bei diesen handelt es sich in der Regel entweder um harte, glatte Oberflächen von Bodenbelägen wie Parkett, PVC, Stein etc. oder um textile Oberflächen wie etwa Teppichböden, Möbelpolster, etc. Dabei stellt die unterschiedliche Beschaffenheit der Oberfläche teilweise gegensätzliche Anforderungen an die Funktionalität der Bodendüse. Bei strukturierten, luftdurchlässigen Oberflächen, wie beispielsweise Teppichen, ist in der Regel ein möglichst gutes Aufliegen der Bodendüse erwünscht, um eine tiefreichende und hohe Saugwirkung zu erzielen. Bei glatten Oberflächen hingegen reicht die unmittelbare Saugwirkung oft nicht aus, um festsitzende Schmutzpartikel von der Oberfläche zu lösen. Zudem besteht, je nach konstruktiver Ausführung, die Gefahr eines Festsaugens der Bodendüse und damit eventuell auch die einer Beschädigung des Bodenbelags durch Verkratzen.

Bodendüsen gemäß dem Stand der Technik, wie diese gattungsbildend beispielsweise aus der US 4,073,031 A bekannt sind, sind deshalb in der Regel mit einer oder mehreren Borstenleisten ausgestattet. Diese sind so angeordnet, dass sich ihre Borsten von der Unterseite der Bodendüse, welche die zu reinigende Oberfläche kontaktiert, im Wesentlichen senkrecht zur Bodendüse erstrecken. Gewöhnlich sind diese Borsten mittels eines Fußschalters an der Bodendüse über eine Mechanik zwischen einer ausgefahrenen Stellung, in der die Borsten aus der Unterseite der Bodendüse hervorragen und so mit dem Bodenbelag in Kontakt treten können und gegebenenfalls einen Abstand zwischen Düse und Bodenbelag erzeugen, sowie einer versenkten Stellung, in der sie im Wesentlichen funktionslos in die Bodendüse eingefahren sind, schaltbar.

Auf diese Weise wird im ausgefahrenen Zustand eine Bürstwirkung auf die zu reinigende Oberfläche ausgeübt und gegebenenfalls mittels der Borstenleiste durch den vergrößerten Abstand zwischen Bodendüse und Oberfläche ein ausreichend großer seitlich in die Bodendüse eintretender Luftstrom ermöglicht und ein Festsaugen der Bodendüse beziehungsweise ein Verkratzen der Bodenoberfläche verhindert. Im eingefahrenen Zustand hingegen steht ein genügend großer Unterdruck für das Reinigen von textilen Oberflächen zur Verfügung. Je nach Ausgestaltung der Mechanik, die zum Ausfahren beziehungsweise Einfahren der Borstenleiste vorgesehen ist, ist der Vorgang des Umschaltens unter Umständen mit einem relativ hohen Kraftaufwand verbunden. In jedem fall aber muss der Vorgang des Reinigens der Bodenoberfläche unterbrochen werden. Dies ist insbesondere bei einem häufigen Wechsel zwischen unterschiedlichen Oberflächen störend.

Im Übrigen sei noch auf die EP 2 065 651 A2 und die DE 92 00 692 U1 hingewiesen.

Es ist eine Aufgabe der vorliegenden Erfindung, eine Staubsaugerbodendüse zur Verfügung zu stellen, welche die obengenannten Nachteile des Standes der Technik zumindest teilweise beseitigt.

Diese Aufgabe wird mit den Merkmalen des unabhängigen Patentanspruchs 1 gelöst.

Vorteilhafte Ausführungsformen der Erfindung sind in den abhängigen Ansprüchen angegeben.

Die Erfindung baut auf der gattungsgemäßen Staubsaugerbodendüse zunächst dadurch auf, dass mindestens ein Anzeigeelement in Abhängigkeit von der Stellung der Borstenleiste durch mindestens einen Durchbruch im Gehäuse tritt. Weiter wird das Anzeigeelement mechanisch betätigt. Dabei kann insbesondere auf die mechanischen Bewegungen der Borstenleiste, anderer Teile der Staubsaugerbodendüse oder der gesamten Staubsaugerbodendüse selbst zurückgegriffen werden.

Erfindungsgemäß ist das Anzeigeelement einteilig mit der Borstenleiste verbunden ist. Dies stellt eine besonders kostengünstige und einfach zu realisierende Betätigungsmöglichkeit des Anzeigeelements dar. Insbesondere kann so auch auf ein zusätzliches Betätigungselement des Anzeigeelements verzichtet werden, da ein Stellungswechsel der Borstenleiste sich direkt in eine Bewegung des Anzeigeelements umsetzt.

In der Regel entspricht eine Stellung der Bürstenleiste einem eingefahrenen Zustand, in dem die Bürstenleiste im Wesentlichen funktionslos ist. Dieser Zustand wird in der Regel für das Saugen von Teppichen verwendet. Eine andere Stellung, in der die Borstenleiste ausgefahren ist, wird aufgrund der Bürstwirkung der Borstenleiste insbesondere bei glatten Oberflächen eingesetzt. Das Hindurchtreten eines Anzeigeelements über eine Durchbrechung im Gehäuse der Staubsaugerbodendüse ermöglicht eine gut und auf intuitiver Basis zu erkennende Anzeige der augenblicklichen Stellung der Borstenleiste. Beispielsweise kann das Anzeigeelement derart gestaltet werden, dass es in seinem Aussehen einen Teppichboden nachahmt. Dies kann beispielsweise durch eine geeignete Symbolik, aber auch durch die Beschaffenheit des hindurchtretenden Anzeigeelements erreicht werden. Somit ist eine besonders intuitive Wahrnehmung des automatischen Umschaltens der Borstenleiste realisierbar.

Vorteilhafte Ausführungsformen der Erfindung sind in den abhängigen Ansprüchen angegeben.

Bei einer Ausführungsform kann vorteilhaft vorgesehen sein, dass der Durchbruch an das Gehäuse angeformt ist. Dabei kann der Durchbruch einteilig beispielsweise mittels einer Ultraschallverschweißung an die Oberschale angeformt werden.
Gegebenenfalls kann er auch angeklipst werden oder auch aus mehreren Teilen bestehen.

Bei einer besonders bevorzugten Ausführungsform ist vorgesehen, dass der Wechsel zwischen der ersten Stellung und der zweiten Stellung automatisch erfolgt. Dies befreit den Bediener der Staubsaugerbodendüse von einem ansonsten notwendigen Umschalten der Borstenleiste und ermöglicht einen flüssigen und zügigen Arbeitsablauf.

Der Erfindung liegt die Erkenntnis zugrunde, dass es bei einem automatischen Wechsel der Borstenleiste einer Staubsaugerbodendüse zwischen einer eingefahrenen und einer ausgefahrenen Stellung von Vorteil ist, die momentane Stellung der Borstenleiste an der Oberseite der Staubsaugerbodendüse anzuzeigen. Dabei ist es von Vorteil, wenn das Anzeigeelement möglichst intuitiv die momentane Stellung der Borstenleiste anzeigt. Durch das Hindurchtreten beispielsweise eines einen Teppich symbolisierenden Anzeigeelements durch das Gehäuse wird dem Benutzer die Wahrnehmung der momentanen Stellung der Borstenleiste vereinfacht. Die Erfindung kann bei allen gängigen Staubsaugertypen eingesetzt werden.

Die Erfindung wird nun mit Bezugnahme auf die begleitenden Zeichnungen anhand besonders bevorzugter Ausführungsformen beispielhaft erläutert.

Dabei zeigen:
- Figuren 1a und 1b: eine perspektivische Darstellung einer erfindungsgemäßen Staubsaugerbodendüse;
- Figur 2: eine Schnittansicht der erfindungsgemäßen Staubsaugerbodendüse; und
- Figuren 3a und 3b: eine schematische Draufsicht auf eine alternative erfindungsgemäße Staubsaugerbodendüse.

Figur 1 zeigt eine perspektivische Darstellung einer erfindungsgemäßen Staubsaugerbodendüse 10. Diese weist im Wesentlichen ein Gehäuse 11 auf, das sich in eine Oberschale 12 und ein Gehäuseunterteil 13 aufteilt. Des Weiteren sind ein Saugrohranschluss 15 und eine Borstenleiste 14 (siehe Figur 2) vorgesehen. In die Oberschale 12 ist eine Anzeige der momentanen Stellung der Borstenleiste 14 integriert. Diese weist mehrere Durchbrüche 18 auf. Der die Durchbrüche 18 aufweisende Bereich ist einteilig an die Oberschale 12 angeformt. Dies kann beispielsweise durch Anklipsen oder Ultraschallverschweißen geschehen. Durch die Durchbrüche 18 tritt das Anzeigeelement 20. In der in Figur 1 a gezeigten Stellung befindet es sich innerhalb der Oberschale 12, in Figur 1 b hingegen ist es durch die Durchbrüche 18 hindurchgetreten und zeigt sich an der Oberfläche der Oberschale 12. Das Anzeigeelement 20 ist direkt mechanisch mit der Borstenleiste 14 verbunden. Dies ist detaillierter in Figur 2 gezeigt.

Figur 2 zeigt eine Schnittansicht der erfindungsgemäßen Staubsaugerbodendüse 10 gemäß den Figuren 1 a und 1 b. Das Gehäuse 11 teilt sich in Oberschale 12 und Gehäuseunterteil 13 auf. Die Borstenleiste 14 ist in der Stellung gezeigt, die für Teppichböden vorgesehen ist, das heißt, in der eingefahrenen Stellung. Die Borstenleiste 14 ist mittels eines Trägerelementes 22 mit dem Anzeigeelement 20 verbunden. Dieses ist aufgrund der entsprechenden Stellung der Borstenleiste 14 als aus der Oberschale 12 hervorragend dargestellt. Dabei tritt das Anzeigeelement 20 durch die Durchbrüche 18. Auf Hartboden bewegt sich die Borstenleiste 14 nach unten. Diese Bewegung wird über das Trägerelement 22 an das Anzeigeelement 20 weitergegeben, das sich infolgedessen in die Oberschale 12 zurückzieht. Auf diese Weise ist das Anzeigeelement 20 an der Oberfläche der Oberschale 12 nicht mehr sichtbar.

In den Figuren 3a und 3b ist eine alternative Ausführungsform der erfindungsgemäßen Staubsaugerbodendüse 10 abgebildet. Diese unterscheidet sich im Wesentlichen nur in der Ausgestaltung des Anzeigeelements 18. Statt eines Teppichsymbols, wie es in den Figuren 1a bis 2 dargestellt ist, ist hier die Struktur eines Teppichs nachgeahmt.

Die in der vorstehenden Beschreibung, in den Zeichnungen, sowie in den Ansprüchen offenbarten Merkmale der Erfindung können sowohl einzeln als auch in beliebiger Kombination für die Verwirklichung der Erfindung wesentlich sein.

### Bezugszeichenliste

- 10: Staubsaugerbodendüse
- 11: Gehäuse
- 12: Oberschale
- 13: Gehäuseunterteil
- 14: Borstenleiste
- 15: Saugrohranschluss
- 16: Anzeige
- 18: Durchbruch
- 20: Anzeigeelement
- 22: Trägerelement

## Patentansprüche

1. Staubsaugerbodendüse (10) mit einem Gehäuse (11) und mindestens einer Borstenleiste (14), wobei die Borstenleiste (14) mindestens eine erste Stellung und eine zweite Stellung einnehmen kann, und wobei mindestens ein Anzeigeelement (20) in Abhängigkeit von der Stellung der Borstenleiste (14) durch mindestens einen Durchbruch (18) im Gehäuse (11) tritt, und wobei das Anzeigeelement (20) mechanisch betätigt wird, **dadurch gekennzeichnet, dass** das Anzeigeelement (20) einteilig mit der Borstenleiste (14) verbunden ist.

2. Staubsaugerbodendüse (10) nach Anspruch 1, **dadurch gekennzeichnet, dass** der Durchbruch (18) an das Gehäuse (11) angeformt ist.

3. Staubsaugerbodendüse (10) nach Anspruch 2, **dadurch gekennzeichnet, dass** der Durchbruch (18) einteilig an eine Oberschale (12) angeformt ist.

4. Staubsaugerbodendüse (10) nach Anspruch 2 oder 3, **dadurch gekennzeichnet, dass** der Durchbruch (18) einteilig durch Ultraschallverschweißen an die Oberschale angeformt ist.

5. Staubsaugerbodendüse (10) nach Anspruch 2 oder 3, **dadurch gekennzeichnet, dass** der Durchbruch (18) an das Gehäuse (11) angeklipst ist.

6. Staubsaugerbodendüse (10) nach einem der Ansprüche 2 bis 5, **dadurch gekennzeichnet, dass** der Durchbruch (18) aus mehreren Teilen besteht.

7. Staubsaugerbodendüse (10) nach einem der vorhergehenden Ansprüche, **dadurch gekennzeichnet, dass** der Wechsel zwischen der ersten Stellung und der zweiten Stellung automatisch erfolgt.

## Claims

1. Floor nozzle for a vacuum cleaner (10) having a housing (11) and at least one bristle strip (14), wherein the bristle strip (14) can assume at least a first position and a second position, and wherein at least one display element (20) passes through at least one breakthrough (18) in the housing (11) as a function of the position of the bristle strip (14), and wherein the display element (20) is actuated mechanically, **characterised in that** the display element (20) is connected in one piece with the bristle strip (14).

2. Floor nozzle for a vacuum cleaner (10) according to claim 1, **characterised in that** the breakthrough (18) is moulded on the housing (11).

3. Floor nozzle for a vacuum cleaner (10) according to claim 2, **characterised in that** the breakthrough (18) is moulded in one piece on an upper shell (12).

4. Floor nozzle for a vacuum cleaner (10) according to claim 2 or 3, **characterised in that** the breakthrough (18) is moulded in one piece on the upper shell by means of ultrasound welding.

5. Floor nozzle for a vacuum cleaner (10) according to claim 2 or 3, **characterised in that** the breakthrough (18) is clipped to the housing (11).

6. Floor nozzle for a vacuum cleaner (10) according to one of claims 2 to 5, **characterised in that** the breakthrough (18) consists of a number of parts.

7. Floor nozzle for a vacuum cleaner (10) according to one of the preceding claims, **characterised in that** the changeover between the first position and the second position takes place automatically.

## Revendications

1. Buse de sol pour aspirateur (10) comprenant un boîtier (11) et au moins une plaquette-brosse (14), la plaquette-brosse (14) pouvant prendre au moins une première position et une deuxième position, et au moins un élément d'indication (20) passant à travers au moins un passage (18) dans le boîtier (11) en fonction de la position de la plaquette-brosse (14), et l'élément d'indication (20) étant actionné mécaniquement, **caractérisée en ce que** l'élément d'indication (20) est relié d'une seule pièce avec la plaquette-brosse (14).

2. Buse de sol pour aspirateur (10) selon la revendication 1, **caractérisée en ce que** le passage (18) est formé sur le boîtier (11).

3. Buse de sol pour aspirateur (10) selon la revendication 2, **caractérisée en ce que** le passage (18) est formé d'une seule pièce sur une coque supérieure (12).

4. Buse de sol pour aspirateur (10) selon la revendication 2 ou 3, **caractérisée en ce que** le passage (18) est formé d'une seule pièce sur la coque supérieure (12) par soudage par ultrasons.

5. Buse de sol pour aspirateur (10) selon la revendication 2 ou 3, **caractérisée en ce que** le passage (18) est encliqueté au boîtier (11).

6. Buse de sol pour aspirateur (10) selon l'une quelconque des revendications 2 à 5, **caractérisée en ce que** le passage (18) est constitué de plusieurs parties.

7. Buse de sol pour aspirateur (10) selon l'une quelconque des revendications précédentes, **caractérisée en ce que** le changement entre la première position et la deuxième position est réalisé automatiquement.
